# EUROPÄISCHE PATENTSCHRIFT

(11) **EP 1 709 904 B1**
(45) Veröffentlichungstag und Bekanntmachung des Hinweises auf die Patenterteilung: **20.07.2011**
(21) Anmeldenummer: 06006145.4
(22) Anmeldetag: 24.03.2006
(51) Int. Cl.: A61B 5/103, A43B 7/00

(54) **Kraftmessgerät zur Messung von einer auf einen Fuss wirkenden Körperkraft**
Force measuring device for measuring the force applied by a body to a foot
Appareil de mesure de force pour mesurer la force appliquée par un corps sur un pied

(30) Priorität: 07.04.2005 DE 202005005521 U
(43) Veröffentlichungstag der Anmeldung: 11.10.2006
(73) Patentinhaber: Reich KG, Regel- und Sicherheitstechnik, 35713 Eschenburg-Wissenbach (DE)
(72) Erfinder: Bender, Steffen, 35713 Eschenburg-Wissenbach (DE)
(74) Vertreter: Patentanwälte Hofstetter, Schurack & Skora

(56) Entgegenhaltungen:
- DE-A1- 4 316 992
- US-A- 5 357 696
- US-A- 6 122 846
- US-A- 6 160 254
- US-B1- 6 470 759

## Beschreibung

Die vorliegende Erfindung betrifft ein Kraftmessgerät zur Messung von einer auf einen Fuß wirkenden Körperkraft mit mindestens einer unter dem Fuß anbringbaren Kraftmesseinrichtung, wobei die Kraftmesseinrichtung aus mindestens einem in einem sohlenartigen Element angeordneten Biegekörper und mindestens einem auf dem Biegekörper befestigten Dehnungsmess-Streifen, wobei der oder die Dehnungsmess-Streifen mit einer in dem sohlenartigen Element angeordneten Mess-Schaltung verbunden ist bzw. sind und einer mit der Mess-Schaltung verbundenen Auswerteeinheit zur Bestimmung der absoluten Krafteinwirkung.

Eine Vielzahl von Kraftmessgeräten zur Messung von einer auf einen Fuß wirkenden Körperkraft sind bekannt. Derartige Kraftmessgeräte werden insbesondere bei Personen, die Knochenbrüche erlitten haben, im Rahmen der Rekonvaleszenz verwendet. Dabei sollen die gebrochenen Knochen zunächst mit geringen Kräften und sodann ansteigend bis hin zu den normalerweise aufgenommenen Körperkräften belastet werden. Dabei soll zum Beispiel bei einem Beinbruch das verletzte Bein zunächst nicht mit dem vollen Körpergewicht, sondern beispielsweise mit 30 kg (ca. 300 N) belastet werden. Um dem Patienten anzuzeigen, dass die vorgegebene maximale Belastung überschritten wird, weisen bekannte Kraftmessgeräte akustische und/oder optische Signaleinrichtungen auf, die ein entsprechendes Warnsignal abgeben. Es ist aus der DE 196 12 334 A1 ein tragbares Fuß-Belastungs-Warngerät für bein- und hüftoperierte Patienten bekannt, welches einen unter dem Fuß des Patienten anzubringenden Drucksensor, einen mit diesem funktionsverbundenen Druck-Strom/Spannungs-Wandler, einen elektronischen Vergleichsmesser, der bei Überschreitung eines voreinstellbaren Strom- bzw. Spannungs-Grenzwertes ein optisches oder akustisches Signal erzeugt, einen Regler zur manuellen Einstellung dieses Grenzwertes und einer Stromquelle zur Versorgung der elektrischen Elemente aufweist. Dabei kann der Drucksensor ein eingespannter Biegestab mit auf diesem aufgebrachten Dehnungsmess-Streifen sein. Auch die DE 37 32 891 A1 beschreibt einen Schuh mit einer Messvorrichtung, wobei die Messvorrichtung die Kraft anzeigt, die auf den Schuh ausgeübt wird. Dabei kann die Messvorrichtung einen Dehnungsmess-Streifen aufweisen. Zudem ist die Messvorrichtung wiederum mit einem Signalgeber ausgestattet, der bei Überschreiten eines vorgebbaren Kraftwertes ein optisches oder akustisches Signal abgibt. Aus der DE 37 14 2-18 A1 ist zudem eine so genannte Fußsohlenwaage bekannt, die aus einer Einlegesohle oder dergleichen mit integrierter Kraftmessvorrichtung und einem an die Kraftmessvorrichtung angeschlossenen tragbaren, batteriebetriebenen Elektronikteil mit einem Einstellsystem zur Einstellung eines gewünschten Belastungsbereichs besteht. Zudem weist die Kraftmessvorrichtung ein Anzeigesystem zur akustischen Anzeige von Überschreitungen des eingestellten Belastungsbereichs auf. Für die Kraftmessvorrichtung werden unter anderem Drucksensoren mit Dehnungsmess-Streifen verwendet, die einerseits im Ballenbereich und andererseits im Fersenbereich der Einlegesohle angeordnet sind.

Die US 6122846 A offenbart eine schuhartige Vorrichtung zur Messung von Kräften, die auf den Fuß eines Trägers einwirken. Die Vorrichtung signalisiert dem Träger, sobald auf den Fuß einwirkende Kräfte vorgewählte Obergrenzen überschreiten oder nicht innerhalb vorgewählter Grenzwerte liegen.

Nachteilig an den bekannten Kraftmessgeräten ist jedoch, dass diese das tatsächlich wirkende Gesamtgewicht bzw. die tatsächlich wirkende Gesamtkraft bzw. -belastung auf den Fuß nur unzureichend wiedergeben. Aufgrund unterschiedlicher Fußgrößen bzw. der daraus resultierenden Auflageflächen auf die Messvorrichtung ergeben sich bei gleicher Gewichtsbelastung unterschiedliche Messergebnisse. Des Weiteren werden die tatsächlichen Belastungsverhältnisse durch zum Beispiel eine leichte Schrägstellung des Fußes innerhalb des Kraftmessgerätes verfälscht.

Es ist daher Aufgabe der vorliegenden Erfindung ein Kraftmessgerät der eingangs genannten Art bereitzustellen, welches eine auf einen Fuß wirkende Körperkraft bzw. Gesamtbelastung unabhängig von der jeweiligen Fußform oder anderen Auflageflächen möglichst genau wiedergibt.

Gelöst wird diese Aufgabe durch ein gattungsgemäßes Kraftmessgerät mit den Merkmalen des unabhängigen Anspruchs 1.

Vorteilhafte Ausgestaltungen des erfindungsgemäßen Kraftmessgerätes sind in den Unteransprüchen beschrieben.

Ein erfindungsgemäßes Kraftmessgerät zur Messung von einer auf einen Fuß wirkenden Körperkraft weist einen schuhartigen Aufbau bestehend aus einem obigen schuhartigen Element und einem unteren sohlenartigen Element mit mindestens einer unter dem Fuß anbringbaren Kraftmesseinrichtung auf, wobei die Kraftmesseinrichtung aus mindestens einem in einem sohlenartigen Element angeordneten Biegekörper und mindestens einem auf dem Biegekörper befestigten Dehnungsmess-Streifen besteht. Dabei ist der oder die Dehnungsmess-Streifen mit einer in dem sohlenartigen Element angeordneten Mess-Schaltung verbunden, wobei die Mess-Schaltung mit einer Auswerteeinheit zur Bestimmung der absoluten Krafteinwirkung verbunden ist. Erfindungsgemäß weist das sohlenartige Element einen zumindest zweiteiligen Aufbau bestehend aus einem obigen Sohlenkörper mit mindestens einer Aufnahmeöffnung für den Biegekörper sowie einem unteren bodenseitig angeordneten Auftrittelement auf, wobei der Biegekörper mittels erster und zweiter Befestigungsvorrichtung einerseits mit dem Auftrittelement und andererseits mit dem Sohlenkörper verbunden ist. Durch die Verbindung des Biegekörpers einerseits mit dem bodenseitigen Auftrittelement und andererseits mit dem Sohlenkörper wird bei einer Belastung des Kraftmessgerätes durch eine auf den Fuß wirkende Körperkraft die relative Dehnung des Biegekörpers zwischen dem Auftrittelement und dem Sohlenkörper mittels der Dehnungsmess-Streifen gemessen. Dadurch ist gewährleistet, dass unabhängig von der Fußform oder einer anderen Auflagefläche auf die Kraftmesseinrichtung, wie zum Beispiel einen den Fuß umgebenden Gips, immer eine Messung der Gesamtbelastung über die gesamte Fläche des Auftrittelements relativ zur gesamten Fläche des Sohlenkörpers erfolgt. Dadurch wird erfindungsgemäß vermieden, dass es nur zu einer punktuellen oder Teilflächen-Messung von Kraftverhältnissen - wie dies durch die bekannten Kraftmessgeräte erfolgt - kommt. Vielmehr wird durch die zweiteilige Ausführung des sohlenartigen Elementes immer die auftretende Gesamtbelastung bzw. das Gesamtgewicht und die tatsächlich wirkende Körperkraft gemessen.

In einer vorteilhaften Ausgestaltung der Erfindung ist das Auftrittelement zweigeteilt ausgebildet, wobei ein fersenseitig angeordnetes erstes Teilelement und ein ballenseitig angeordnetes zweites Teilelement jeweils mittels der ersten Befestigungsvorrichtung mit dem Biegekörper verbunden sind. Diese Ausgestaltungsform ist insbesondere bei Patienten mit einem Gipsfuß vorteilhaft, da in diesem Fall der Fuß nicht abgewinkelt werden kann und die Belastung des Fußes hier über eine große Fläche erfolgt und dementsprechend gemessen werden muss.

In einer weiteren vorteilhaften Ausgestaltung der Erfindung sind die ersten und zweiten Befestigungsvorrichtungen jeweils an den jeweiligen Dehnungsmess-Streifen gegenüberliegenden Enden des Biegekörpers angeordnet. Durch diese Anordnung der Befestigungsvorrichtungen ist gewährleistet, dass die auftretenden Kraftverhältnisse sehr exakt wiedergegeben werden, da der Biegekörper mehr oder weniger "frei schwingend" zwischen dem Auftrittselement und dem Sohlenkörper befestigt ist. Dabei können die ersten und zweiten Befestigungsvorrichtungen schrauben- oder bolzenartig ausgebildet sein.

In einer weiteren vorteilhaften Ausgestaltung der Erfindung ist die Mess-Schaltung und/oder die Auswerteeinheit mit einem akustischen und/oder optischen Signalgeber verbunden. Bei Überschreiten einer vorgegebenen Belastungsgrenze kann vorteilhafterweise dem Patienten ein Warnsignal übermittelt werden. Zudem ist es möglich, dass die Auswerteeinheit mit einer Anzeigeeinheit zur Anzeige der tatsächlichen Gewichtsbelastung bzw. zur Darstellung der absoluten Kraftwerte verbunden sein. Die Mess-Schaltung und/oder die Auswerteeinheit kann zudem eine Einstellvorrichtung zur Einstellung des gewünschten Belastungsbereichs aufweisen.

In einer weiteren vorteilhaften Ausgestaltung der Erfindung ist die Mess-Schaltung auf einer in dem sohlenartigen Element angeordneten Leiterplatte angeordnet. Dabei kann auf der Leiterplatte die Mess-Schaltung, die Einstellvorrichtung, der akustische und/oder optische Signalgeber sowie eine Stromversorgungseinheit angeordnet sein.

In einer weiteren vorteilhaften Ausgestaltung der Erfindung weist die Mess-Schaltung und/oder die Auswerteeinheit einen Sender und/oder Empfänger zur drahtlosen Übertragung von Messdaten oder anderen Daten auf. Zudem können die von der Kraftmesseinrichtung gelieferten Messdaten einem Datenspeicher zuführbar sein. Dadurch ist es einerseits möglich, die gemessenen Daten auf einem tragbaren Display anzuzeigen. Andererseits können durch die Speicherung der Messdaten Therapieverläufe und Therapieerfolge wie auch entsprechende Misserfolge nachvollzogen werden.

In einer weiteren vorteilhaften Ausgestaltung des erfindungsgemäßen Kraftgerätes weist der Biegekörper im Bereich unter dem oder den Dehnungs-Messstreifen einen Hohlraum auf. Der Hohlraum kann dabei als eine durch den Biegekörper verlaufende Bohrung ausgebildet sein. Durch die Ausbildung des Hohlraums ist gewährleistet, dass auch bei kleinen Verbiegungen bzw. Verformungen des Biegekörpers eine entsprechende Widerstandsveränderung im Dehnungsmess-Streifen erfolgt. Damit können auch geringe Krafteinwirkungen zuverlässig gemessen werden.

Weitere Einzelheiten, Merkmale und Vorteile der Erfindung sind in den nachfolgend beschriebenen und zeichnerisch dargestellten Ausführungsbeispielen näher erläutert. Es zeigen:
- Figur 1: eine Explosionszeichnung eines erfindungsgemäßen Kraftmessgeräts gemäß einer ersten Ausführungsform;
- Figur 2: eine Schnittdarstellung des Kraftmessgeräts gemäß Figur 1;
- Figur 3: eine Explosionszeichnung eines erfindungsgemäßen Kraftmessgeräts gemäß einer zweiten Ausführungsform; und
- Figur 4: eine Schnittdarstellung des Kraftmessgeräts gemäß Figur 3.

Figur 1 zeigt eine Explosionszeichnung eines Kraftmessgerätes 10 gemäß einer ersten Ausführungsform. Man erkennt, dass das Kraftmessgerät 10 die Form eines am Fuß zu befestigenden Schuhs 58 aufweist. In der dargestellten ersten Ausführungsform handelt es sich um ein Kraftmessgerät 10, das insbesondere bei Patienten mit einem Gipsfuß zur Anwendung kommt. Das Kraftmessgerät 10 dient dabei zur Messung von einer auf einen Fuß wirkenden Körperkraft und weist eine Kraftmesseinrichtung 12 auf. Die Kraftmesseinrichtung 12 besteht aus einem sohlenartigen Element 14 mit einer Öffnung 26, in der ein Biegekörper 16 angeordnet ist. Auf dem Biegekörper 16 sind in dem dargestellten Ausführungsbeispiel insgesamt vier Dehnungsmess-Streifen 18 angeordnet. Die Dehnungsmess-Streifen 18 können dabei mit dem Biegekörper 16 verklebt sein. Der Biegekörper 16 besteht dabei aus einem biegefähigen Material, insbesondere aus Metall, einer Metall-Legierung, aus Kunststoff oder Keramik. Der Biegekörper 16 ist in dem dargestellten Ausführungsbeispiel länglich ausgebildet. Es ist aber auch möglich, dass der Biegekörper 16 eine andere Form aufweist. Bei den verwendeten Dehnungsmess-Streifen 18 kann es sich zum Beispiel um so genannte "Draht-DMS" oder "Folien-DMS" handeln. Durch die Verformung des Biegekörpers 16 erfolgt eine Dehnung des Dehnungsmess-Streifens 18, wobei dies zu einer messbaren relativen Widerstandsänderung führt, die mit einer in dem sohlenartigen Element 14 angeordneten Mess-Schaltung 20 darstellbar ist. Die Mess-Schaltung 20 ist dabei mit einer Auswerteeinheit zur Bestimmung der absoluten Krafteinwirkung verbunden.

Des Weiteren erkennt man, dass das sohlenartige Element in dem dargestellten ersten Ausführungsbeispiel einen dreiteiligen Aufbau, bestehend aus einem Sohlenkörper 24 mit der Aufnahmeöffnung 26 für den Biegekörper 16 und einem bodenseitig angeordneten Auftrittelement 28, bestehend aus einem fersenseitig angeordneten ersten Teilelement 34 und einem ballenseitig angeordneten zweiten Teilelement 36, besitzt. Die beiden Teilelemente 34, 36 sind dabei jeweils mittels erster Befestigungsvorrichtungen 30 mit dem Biegekörper 16 verbunden. Mittels zweiter Befestigungsvorrichtungen 32 ist der Biegekörper 16 mit dem Sohlenkörper 24 verbunden. Man erkennt, dass in der Aufnahmeöffnung 26 eine Auflagefläche 48 zur Auflage des Biegekörpers 16 ausgebildet ist. Die Befestigungsvorrichtungen 32 werden durch entsprechende Öffnungen (nicht dargestellt) der Auflagefläche 48 hindurchgeführt und in entsprechenden Aufnahmeöffnungen 40 des Biegekörpers 16 befestigt. Die ersten Befestigungsvorrichtungen 30 werden durch Öffnungen 38 des Biegekörpers 16 hindurchgeführt und in entsprechenden Aufnahmen 42 des Auftrittelementes 28 bzw. des ersten und zweiten Teilelementes 34, 36 befestigt. Die Aufnahmen 42 sind dabei von einem rahmenartigen Element 56 umgeben, welches jeweils zur Positionierung des Auftrittelementes 28 bzw. des ersten und zweiten Teilelementes 34, 36 in der Aufnahmeöffnung 26 des Sohlenkörpers 24 dient. Man erkennt des Weiteren, dass die ersten und zweiten Befestigungsvorrichtungen 30, 32 jeweils an den den jeweiligen Dehnungsmess-Streifen 18 gegenüberliegenden Enden des Biegekörpers 16 angeordnet sind. Der Sohlenkörper 24 und das Auftrittelement 28 bestehen dabei üblicherweise aus nicht oder nur sehr wenig verformbarem Material, insbesondere Kunststoff. Bodenseitig können an dem Auftrittelement 28 bzw. an den jeweiligen Teilelementen 34, 36 Überzugelemente 52, 54 angeordnet sein. Diese Überzugelemente 52, 54 bestehen üblicherweise aus einem gummiartigen Material und verbessern die Bodenhaftung des Kraftmessgerätes 10.

Des Weiteren erkennt man, dass der Biegekörper 16 im Bereich unter den Dehnungsmess-Streifen 18 jeweils einen Hohlraum 44 aufweist. Der Hohlraum 44 ist dabei als eine durch den Biegekörper 16 verlaufende Bohrung bzw. Bohrungen ausgebildet. Zudem wird deutlich, dass die Mess-Schaltung 20 auf einer in einer Aufnahmeöffnung 46 des sohlenartigen Elements 14 angeordneten Leiterplatte 22 angeordnet ist. Die Aufnahmeöffnung 46 befindet sich dabei in dem Sohlenkörper 24. Auf der Leiterplatte 22 sind zudem eine Einstellvorrichtung 62 zur Einstellung eines gewünschten Belastungsbereichs sowie eine Stromversorgungseinheit 60 angeordnet. Die Stromversorgungseinheit 60 weist zudem einen abnehmbaren Deckel 66 auf. Das auf der Kraftmesseinrichtung 12 aufsitzende schuhartige Element 58 weist eine Auflagefläche 64 zur Auflage auf die Kraftmesseinrichtung auf. Die Auflage 64 kann dabei zumindest tellweise abnehmbar ausgebildet sein.

Figur 2 zeigt eine Schnittdarstellung des Kraftmessgerätes 10 gemäß Figur 1. Man erkennt den schuhartigen Aufbau des Kraftmessgerätes 10 bestehend aus dem schuhartigen Element 58 und dem sohlenartigen Element 14 mit der Kraftmesseinrichtung 12. Insbesondere erkennt man, dass der Biegekörper 16 einerseits mit dem Auftrittelement 28 bzw. dessen erstem und zweitem Teilelement 34, 36 und andererseits mit dem Sohlenkörper 24 über die ersten und zweiten Befestigungsvorrichtungen 30, 32 verbunden ist. Des Weiteren wird die Anordnung der Kraftmesseinrichtung 12 wie auch der Leiterplatte 22 innerhalb des sohlenartigen Elementes 14 bzw. des Sohlenkörpers 24 deutlich.

Figur 3 zeigt eine Explosionszeichnung eines Kraftmessgerätes 10 gemäß einer zweiten Ausführungsform. Man erkennt wiederum den schuhartigen Aufbau des Kraftmessgeräts 10 bestehend aus dem schuhartigen Element 58 mit der Auflage 64 sowie dem sohlenartigen Element 14 bestehend aus dem Sohlenkörper 24 und dem in diesem Ausführungsbeispiel einteilig ausgebildeten Auftrittelement 28. In diesem Ausführungsbeispiel weist der Biegekörper 16 insgesamt drei Dehnungsmess-Streifen 18 auf, die über einem Hohlraum 44 des Biegekörpers 16 angeordnet sind. An den sich gegenüberliegenden Enden der Dehnungsmess-Streifen 18 ist der Biegekörper 16 wiederum einerseits mit dem Auftrittelement 28 und andererseits mit dem Sohlenkörper 24 verbunden. Die dargestellte Ausführungsform ist insbesondere zur direkten Belastung durch einen Fuß, d. h. ohne eine mögliche Gipsummantelung, ausgebildet.

In der in Figur 4 gezeigten Schnittdarstellung des Kraftmessgerätes 10 ist erkennbar, dass der Sohlenkörper 24 in seinem Ballenbereich eine Verjüngung 68 aufweist, wodurch die Möglichkeit eines Abrollens des Fußes bei einer Gehbewegung ermöglicht wird.

## Patentansprüche

1. Kraftmessgerät (10) zur Messung von einer auf einen Fuß wirkenden Körperkraft, mit mindestens einer unter dem Fuß anbringbaren Kraftmesseinrichtung (12), wobei das Kraftmessgerät (10) einen schuhartigen Aufbau bestehend aus einem obigen schuhartigen Element (58) und einem unteren sohlenartigen Element (14) mit der Kraftmesseinrichtung (12) aufweist, und wobei die Kraftmesseinrichtung (12) aus mindestens einem in dem sohlenartigen Element (14) angeordneten Biegekörper (16) und mindestens einem auf dem Biegekörper (16) befestigten Dehnungsmess-Streifen (18) besteht, wobei der oder die Dehnungsmess-Streifen (18) mit einer in dem sohlenartigen Element (14) angeordneten Mess-Schaltung (20) verbunden ist bzw. sind, und wobei die Mess-Schaltung (20) mit einer Auswerteeinheit zur Bestimmung der absoluten Krafteinwirkung verbunden ist,
**dadurch gekennzeichnet,**
**dass** das sohlenartige Element (14) einen zumindest zweiteiligen Aufbau bestehend aus einem obigen Sohlenkörper (24) mit mindestens einer Aufnahmeöffnung (26) für den Biegekörper (16) und einem unteren bodenseitig angeordneten Auftrittelement (28) aufweist, wobei der Biegekörper (16) mittels erster und zweiter Befestigungsvorrichtungen (30, 32) einerseits mit dem Auftrittelement (28) und andererseits mit dem Sohlenkörper (24) verbunden ist.

2. Kraftmessgerät (10) nach Anspruch 1,
**dadurch gekennzeichnet,**
**dass** das Auftrittelement (28) zweigeteilt ausgebildet ist, wobei ein fersenseitig angeordnetes erstes Teilelement (34) und ein ballenseitig angeordnetes zweites Teilelement (36) jeweils mittels der ersten Befestigungsvorrichtungen (30) mit dem Biegekörper (16) verbunden sind.

3. Kraftmessgerät (10) nach Anspruch 1 oder 2,
**dadurch gekennzeichnet,**
**dass** die ersten und zweiten Befestigungsvorrichtungen (30, 32) jeweils an den jeweiligen Dehnungsmess-Streifen (18) gegenüberliegenden Enden des Biegekörpers (16) angeordnet sind.

4. Kraftmessgerät (10) nach einem der vorhergehenden Ansprüche,
**dadurch gekennzeichnet,**
**dass** die ersten und zweiten Befestigungsvorrichtungen (30, 32) schrauben- oder bolzenartig ausgebildet sind.

5. Kraftmessgerät (10) nach einem der vorhergehenden Ansprüche,
**dadurch gekennzeichnet,**
**dass** die Mess-Schaltung (20) und/oder die Auswerteeinheit mit einem akustischen und/oder optischen Signalgeber verbunden ist.

6. Kraftmessgerät (10) nach einem der vorhergehenden Ansprüche,
**dadurch gekennzeichnet,**
**dass** die Auswerteeinheit mit einer Anzeigeeinheit verbunden ist.

7. Kraftmessgerät (10) nach einem der vorhergehenden Ansprüche,
**dadurch gekennzeichnet,**
**dass** die Mess-Schaltung (20) und/oder die Auswerteeinheit einen Sender und/oder Empfänger zur drahtlosen Übertragung von Messdaten oder anderen Daten aufweist.

8. Kraftmessgerät (10) nach einem der vorhergehenden Ansprüche,
**dadurch gekennzeichnet,**
**dass** die von der Kraftmesseinrichtung (12) gelieferten Messdaten einem Datenspeicher zuführbar sind.

9. Kraftmessgerät (10) nach einem der vorhergehenden Ansprüche,
**dadurch gekennzeichnet,**
**dass** der Biegekörper (16) aus einem verformbaren Metall, einer Metall-Legierung, aus Kunststoff oder aus Keramik besteht.

10. Kraftmessgerät (10) nach einem der vorhergehenden Ansprüche,
**dadurch gekennzeichnet,**
**dass** der Biegekörper (16) im Bereich unter dem oder den Dehnungsmess-Streifen (18) einen Hohlraum (44) aufweist.

11. Kraftmessgerät (10) nach Anspruch 10,
**dadurch gekennzeichnet,**
**dass** der hohlraum (44) als eine durch den Biegekörper (16) verlaufende Bohrung ausgebildet ist.

12. Kraftmessgerät (10) nach einem der vorhergehenden Ansprüche,
**dadurch gekennzeichnet,**
**dass** der oder die Dehnungsmess-Streifen (18) mit dem Biegekörper (16) verklebt sind.

13. Kraftmessgerät (10) nach einem der vorhergehenden Ansprüche,
**dadurch gekennzeichnet,**
**dass** die Mess-Schaltung (20) auf einer in dem sohlenartigen Element (14) angeordneten Leiterplatte (22) angeordnet ist.

14. Kraftmessgerät (10) nach einem der vorhergehenden Ansprüche,
**dadurch gekennzeichnet,**
**dass** die Mess-Schaltung (20) und/oder die Auswerteeinheit eine Einstellvorrichtung (62) zur Einstellung eines gewünschten Belastungsbereichs aufweist.

15. Kraftmessgerät (10) nach Anspruch 13 oder 14,
**dadurch gekennzeichnet,**
**dass** auf der Leiterplatte (22) die Mess-Schaltung (20), die Einstellvorrichtung (62), der akustische und/oder optische Signalgeber sowie eine Stromversorgungseinheit (60) angeordnet sind.

## Claims

1. Force measuring apparatus (10) for measuring a body force acting on a foot, including at least one force measuring device (12) mountable below the foot, wherein the force measuring apparatus (10) has a shoe-like construction consisting of an upper shoe-like element (58) and a lower sole-like element (14) with the force measuring device (12), and wherein the force measuring device (12) is composed of at least one bending body (16) disposed in the sole-like element (14) and at least one strain gauge (18) attached to the bending body (16), wherein the strain gauge(s) (18) is or are connected to a measuring circuit (20) disposed in the sole-like element (14), and wherein the measuring circuit (20) is connected to an evaluation unit for determining the absolute force effect,
**characterized in that**
the sole-like element (14) has an at least two-part construction composed of an upper sole body (24) with at least one receiving opening (26) for the bending body (16) and a lower tread element (28) disposed on the bottom side, wherein the bending body (16) is connected to the tread element (28) on the one hand and to the sole body (24) on the other hand by means of first and second fixing devices (30, 32).

2. Force measuring apparatus (10) according to claim 1,
**characterized in that**
the tread element (28) is formed in two parts, wherein a first partial element (34) disposed on the heel side and a second partial element (36) disposed on the ball side are each connected to the bending body (16) by means of the first fixing devices (30).

3. Force measuring apparatus (10) according to claim 1 or 2,
**characterized in that**
the first and second fixing devices (30, 32) are each disposed on the ends of the bending body (16) opposing respective strain gauges (18).

4. Force measuring apparatus (10) according to anyone of the preceding claims,
**characterized in that**
the first and second fixing devices (30, 32) are formed screw- or bolt-like.

5. Force measuring apparatus (10) according to anyone of the preceding claims,
**characterized in that**
the measuring circuit (20) and/or the evaluation unit is connected to an acoustic and/or optical transducer.

6. Force measuring apparatus (10) according to anyone of the preceding claims,
**characterized in that**
the evaluation unit is connected to a display unit.

7. Force measuring apparatus (10) according to anyone of the preceding claims,
**characterized in that**
the measuring circuit (20) and/or the evaluation unit has a transmitter and/or receiver for wirelessly transmitting measured data or other data.

8. Force measuring apparatus (10) according to anyone of the preceding claims,
**characterized in that**
the measured data provided by the force measuring device (12) can be supplied to a data storage.

9. Force measuring apparatus (10) according to anyone of the preceding claims,
**characterized in that**
the bending body (16) is made of a deformable metal, a metal alloy, of plastic or of ceramic.

10. Force measuring apparatus (10) according to anyone of the preceding claims,
**characterized in that**
the bending body (16) has a cavity (44) in the region below the strain gauge(s) (18).

11. Force measuring apparatus (10) according to claim 10,
**characterized in that**
the cavity (44) is formed as a bore extending through the bending body (16).

12. Force measuring apparatus (10) according to anyone of the preceding claims,
**characterized in that**
the strain gauge(s) (18) is or are adhered to the bending body (16).

13. Force measuring apparatus (10) according to anyone of the preceding claims,
**characterized in that**
the measuring circuit (20) is disposed on a circuit board (22) disposed in the sole-like element (14).

14. Force measuring apparatus (10) according to anyone of the preceding claims,
**characterized in that**
the measuring circuit (20) and/or the evaluation unit has an adjusting device (62) for adjusting a desired load range.

15. Force measuring apparatus (10) according to claim 13 or 14, **characterized in that**
the measuring circuit (20), the adjusting device (62), the acoustic and/or optical transducer as well as a power supply unit (60) are disposed on the circuit board (22).

## Revendications

1. Appareil de mesure de force (10) destiné à mesurer une force physique exercée sur un pied, comprenant au moins un dispositif de mesure de force (12) pouvant être fixé au-dessous du pied, ledit appareil de mesure de force (10) présentant une structure similaire à une chaussure, ladite structure comprenant un élément chaussable supérieur (58) et un élément inférieur similaire à une semelle (14) comprenant le dispositif de mesure de force (12), ledit dispositif de mesure de force (12) étant composé d'au moins un corps de flexion (16) se trouvant à l'intérieur de l'élément similaire à une semelle (14) et d'au moins une jauge de déformation (18) fixée sur ledit corps de flexion (16), la ou les jauge(s) de déformation (18) étant reliée(s) à un circuit de mesure (20) disposé à l'intérieur de l'élément similaire à une semelle (14), ledit circuit de mesure (20) étant reliée à une unité d'analyse destinée à déterminer la force absolue exercée,
**caractérisé en ce que**
ledit élément similaire à une semelle (14) présente au moins une structure en deux pièces comprenant un corps de semelle supérieur (24) muni d'au moins une ouverture de logement (26) destiné à recevoir le corps de flexion (16), ainsi qu'un élément de marche (28) disposé en bas et orienté vers le sol, ledit corps de flexion (16) étant relié au moyen des premiers et des deuxièmes dispositifs de fixation (30, 32) d'un côté à l'élément de marche (28) et de l'autre au corps de semelle (24).

2. Appareil de mesure de force (10) selon la revendication 1,
**caractérisé en ce que**
l'élément de marche (28) se compose d'une structure en deux pièces, un premier composant disposé du côté du talon (34) et un deuxième composant disposé du côté de la plante (36) étant reliés chacun au moyen des premiers dispositifs de fixation (30) au corps de flexion (16).

3. Appareil de mesure de force (10) selon la revendication 1 ou 2,
**caractérisé en ce que**
les premiers et les deuxièmes dispositifs de fixation (30, 32) se trouvent aux extrémités du corps de flexion (16) situées en face des jauges de déformation (18) correspondantes.

4. Appareil de mesure de force (10) selon l'une des revendications ci-devant,
**caractérisé en ce que**
les premiers et les deuxièmes dispositifs de fixation (30, 32) se présentent sous forme de vis ou de boulon.

5. Appareil de mesure de force (10) selon l'une des revendications ci-devant,
**caractérisé en ce que**
le circuit de mesure (20) et/ou l'unité d'analyse sont reliés à un transmetteur de signaux acoustiques et/ou optiques.

6. Appareil de mesure de force (10) selon l'une des revendications ci-devant,
**caractérisé en ce que**
l'unité d'analyse est reliée à une unité d'affichage.

7. Appareil de mesure de force (10) selon l'une des revendications ci-devant,
**caractérisé en ce que**
le circuit de mesure (20) et/ou l'unité de mesure présentent un émetteur et/ou un récepteur pour la transmission mobile de données de mesure ou d'autres données.

8. Appareil de mesure de force (10) selon l'une des revendications ci-devant,
**caractérisé en ce que**
les données de mesure fournies par le dispositif de mesure de force (12) sont transmissibles à une mémoire.

9. Appareil de mesure de force (10) selon l'une des revendications ci-devant,
**caractérisé en ce que**
le corps de flexion (16) est constitué d'un métal déformable, d'un alliage métallique, de matière plastique ou de céramique.

10. Appareil de mesure de force (10) selon l'une des revendications ci-devant,
**caractérisé en ce que**
le corps de flexion (16) présente un creux (44) dans la zone située en-dessous de la ou des jauge(s) de déformation (18).

11. Appareil de mesure de force (10) selon la revendication 10, **caractérisé en ce que**
le creux (44) se présente sous forme d'un alésage à travers le corps de flexion (16).

12. Appareil de mesure de force (10) selon l'une des revendications ci-devant,
**caractérisé en ce que**
la ou les jauges de déformation (18) sont collées au corps de flexion (16).

13. Appareil de mesure de force (10) selon l'une des revendications ci-devant,
**caractérisé en ce que**
le circuit de mesure (20) est disposé sur une carte imprimée (22) située à l'intérieur de l'élément similaire à une semelle (14).

14. Appareil de mesure de force (10) selon l'une des revendications ci-devant,
**caractérisé en ce que**
le circuit de mesure (20) et/ou l'unité d'analyse présentent un dispositif de réglage (62) destiné à régler la plage d'efforts souhaités.

15. Appareil de mesure de force (10) selon la revendication 13 ou 14,
**caractérisé en ce que**
la carte imprimée (22) est équipée du circuit de mesure (20), du dispositif de réglage (62), du transmetteur de signaux acoustiques et/ou optiques et d'une unité d'alimentation électrique (60).
